# EUROPÄISCHE PATENTSCHRIFT

(11) **EP 1 797 338 B1**
(45) Veröffentlichungstag und Bekanntmachung des Hinweises auf die Patenterteilung: **20.08.2008**
(21) Anmeldenummer: 05797287.9
(22) Anmeldetag: 05.10.2005
(51) Int. Cl.: F15B 11/00, F15B 13/042

(54) **ZWEISTUFIGES SERVOVENTIL**
TWO-STAGE SERVO-VALVE
SERVOVALVE A DEUX ETAGES

(30) Priorität: 06.10.2004 DE 102004048689
(43) Veröffentlichungstag der Anmeldung: 20.06.2007
(73) Patentinhaber: SIEMENS AKTIENGESELLSCHAFT, 80333 München (DE)
(72) Erfinder: MEINHOF, Andre-Heinrich, 76287 Rheinstetten (DE)
(86) Internationale Anmeldenummer: PCT/EP2005/055030
(87) Internationale Veröffentlichungsnummer: WO 2006/037793

(56) Entgegenhaltungen:
- EP-A- 0 943 812
- WO-A-03/100264
- WO-A-20/05077731
- DE-A1- 3 802 917
- DE-A1- 4 135 822
- DE-A1- 4 201 442

## Beschreibung

Die Erfindung betrifft ein zweistufiges Servoventil mit einer ersten Stufe, in der vier Strömungswiderstände, von denen mindestens ein Strömungswiderstand veränderlich ist, in einer Brückenschaltung angeordnet sind, wobei zwei gegenüberliegende Schaltungspunkte der Brückenschaltung mit Zuluft bzw. Abluft verbunden sind und zwischen den beiden anderen Schaltungspunkten eine in Größe und Vorzeichen veränderliche Druckdifferenz bereitsteht, und mit einer zweiten Stufe, in der ein von der Druckdifferenz betätigbarer Steuerkolben angeordnet ist, der ein Dreiwegeventil steuert.

Ein derartiges, aus der DE 41 35 822 A1 bekanntes Servoventil enthält in einer ersten Stufe bis zu vier einzelne Piezoventile, die alle vier, oder bei geringerer Anzahl zusammen mit Festwiderständen, in einer Brückenschaltung angeordnet sind. Jedes Piezoventil enthält ein eigenes ansteuerbares Piezoelement, das zusammen mit einer Prallplatte einen steuerbaren Strömungswiderstand bildet. Die Brückenschaltung dient zur Erzeugung einer in Größe und Vorzeichen veränderlichen Druckdifferenz, mit der in einer weiteren Stufe des Servoventils ein Steuerkolben und über diesen ein Dreiwegeventil verstellt werden kann, welches seinerseits zur Verstellung eines Hydraulikzylinders dient.

Alternativen zur Ausbildung der Piezoventile sind aus der EP 0 943 812 A1 bekannt oder Gegenstand der älteren deutschen Patentanmeldung mit dem amtlichen Aktenzeichen 10 2004 035 844.3.

Anstelle der Piezoventile können in der Brückenschaltung auch elektromagnetisch oder auf sonstige Weise elektrisch betätigbare Ventile zum Einsatz kommen.

Die DE 42 01 442 A1 zeigt eine alternative Ausführungsform für das Dreiwegeventil, das in bekannter Weise auch als Schiebeventil, Drehventil oder aus Einzelventilen, zum Beispiel Klappenventilen, bestehend aufgebaut sein kann.

Servoventile kommen in vielen Bereichen der Technik, so auch bei elektropneumatischen Stellungsreglern zum Einsatz, welche zur Steuerung des Antriebs von Prozessventilen dienen. Bei Ausfall der elektrischen Energie wird oft gefordert, dass der von dem Stellungsregler angesteuerte Antrieb das Prozessventil automatisch in eine sichere Position, in der Regel "Öffnen" oder "Schließen" bringt.

Der Erfindung liegt die Aufgabe zugrunde, mit einfachsten Mitteln bei Ausfall der elektrischen Energie das Halten der aktuellen Position des von dem Servoventil angesteuerten Prozessventils zu ermöglichen.

Gemäß der Erfindung wird die Aufgabe dadurch gelöst, dass bei dem Servoventil der eingangs angegebenen Art die die Druckdifferenz bereitstellenden Schaltungspunkte über ein Magnetventil miteinander verbunden sind, das im angesteuerten Zustand geschlossen ist und bei nicht angesteuertem Zustand geöffnet ist und dabei die Schaltungspunkte pneumatisch miteinander verbindet.

Bei Ausfall der elektrischen Energie öffnet das Magnetventil und schließt so den Ausgang der Brückenschaltung bzw. die beiden Hydraulikseiten des Steuerkolbens pneumatisch kurz. Als Folge davon nimmt das Dreiwegeventil die Mittelstellung (Ruhestellung) ein, die ein Halten des daran anschließbaren Prozessventilantriebs in der aktuellen Position ermöglicht. Im Weiteren wird das erfindungsgemäße Servoventil anhand eines in der einzigen Figur der Zeichnung dargestellten Ausführungsbeispiels erläutert.

Das zweistufige Servoventil 1 enthält in einer ersten Stufe 2 vier Strömungswiderstände 3, 4, 5, 6, die in einer Brückenschaltung 7 angeordnet sind. Die Strömungswiderstände 5 und 6 sind als Piezoventile ausgebildet und durch eine elektrische Steuerspannung dU gegensinnig veränderbar. An zwei gegenüberliegenden Schaltungspunkten 8, 9 ist die Brückenschaltung 7 mit Zuluft Pz bzw. Abluft E verbunden. An den beiden anderen Schaltungspunkten 10 und 11 steht eine in Größe und Vorzeichen veränderliche Druckdifferenz zur Verfügung. Mit dieser Druckdifferenz ist ein in einer zweiten Stufe 12 des Servoventils 1 angeordneter Steuerkolben 13 verschiebbar, der ein zwischen der Zu- und Abluft Pz, E und dem Antrieb 14 eines Prozessventils 15 liegendes Dreiwegeventil 16 steuert. In den beiden Endstellungen des Dreiwegeventils 16 wird der Antrieb 14 entweder mit der Zuluft Pz oder der Abluft E verbunden und verstellt somit das Prozessventil 15 in Richtung "Schließen" oder "Öffnen". In der Mittelstellung (Ruhestellung) des Dreiwegeventils 16 ist der Antrieb 14 von der Zu- bzw. Abluft Pz, E getrennt und verbleibt in der jeweils aktuellen Position.

Um zu erreichen, dass bei Ausfall der elektrischen Energieversorgung das Dreiwegeventil 16 die Mittelstellung einnimmt und so den Antrieb 14 bzw. das Prozessventil 15 in der aktuellen Position hält, ist zwischen den Schaltungspunkten 10 und 11 der Brückenschaltung 7 ein Magnetventil 17 angeordnet, das von der Betriebsspannung U_{B} angesteuert wird und dabei geschlossen ist. Bei Ausfall der Betriebsspannung U_{B} öffnet das Magnetventil 17 und schließt dabei die Schaltungspunkte 10 und 11 pneumatisch kurz. In der Folge nimmt das Dreiwegeventil 16 seine Mittelstellung ein. Die Piezoventile 5, 6 und das Dreiwegeventil 16 können in unterschiedlicher Weise ausgebildet sein, so wie dies zum Beispiel den in der Beschreibungseinleitung genannten Druckschriften zu entnehmen ist.

## Patentansprüche

1. Zweistufiges Servoventil (1) mit einer ersten Stufe (2), in der vier Strömungswiderstände (3, 4, 5, 6), von denen mindestens ein Strömungswiderstand (5, 6) veränderlich ist, in einer Brückenschaltung (7) angeordnet sind, wobei zwei gegenüberliegende Schaltungspunkte (8, 9) der Brückenschaltung (7) mit Zuluft (Pz) bzw. Abluft (E) verbunden sind und zwischen den beiden anderen Schaltungspunkten (10, 11) eine in Größe und Vorzeichen veränderliche Druckdifferenz bereitsteht, und mit einer zweiten Stufe (12), **dadurch gekennzeichnet dass** in der zweiten Stufe ein Dreiwegeventil (16) und ein von der Druckdifferenz betätigbarer Steuerkolben (13) angeordnet ist, der das Dreiwegeventil (16) steuert, und dass die die Druckdifferenz bereitstellenden Schaltungspunkte (10, 11) über ein Magnetventil (17) miteinander verbunden sind, das im angesteuerten Zustand geschlossen ist und im nicht angeschlossenen Zustand geöffnet ist und dabei die Schaltungspunkte (10, 11) pneumatisch miteinander verbindet.

## Claims

1. Two-stage servo-valve (1) having a first stage (2), in which four flow resistances (3, 4, 5, 6) are arranged in a bridge circuit (7), at least one flow resistance of which is variable (5, 6),) and two opposite switching points (8,9) of the bridge circuit (7) are connected to an air inlet (Pz) and/or to an air outlet (E) and a differential pressure of variable size and sign is provided between the two other switching points (10,11) and having a second stage (12), **characterised in that** in the second stage a three-way valve (16) and a control piston (13) which can be actuated by the differential pressure are arranged, said control piston controlling the three-way valve (16), and that the switching points (10, 11) providing the differential pressure are connected to one another by way of a magnetic valve (17), said magnetic valve being closed in a driven state and being open in an unconnected state, thus pneumatically interconnecting the switching points (10,11).

## Revendications

1. Servovalve (1) à deux étages, comprenant un premier étage (2) dans lequel sont montés, suivant un circuit (7) en pont, quatre résistances (3, 4, 5, 6) à l'écoulement, dont l'une (5, 6) au moins est variable deux points (8, 9) opposés du circuit (7) en pont communiquant avec de l'air ( Pz) entrant et respectivement de l'air (E) sortant et il est mis à disposition, entre les deux autres points (10, 11) du circuit, une différence de pression variable en valeur et en signe, et comprenant un deuxième étage (12), **caractérisé en ce que**, dans le deuxième étage, est monté une vanne (16) à trois voies et un piston (13) de commande, pouvant être actionné par la différence de pression et commandant la vanne (16) à trois voies et **en ce que** les points (10, 11) du circuit, mettant à disposition la différence de pression, sont reliés entre eux par une électrovanne (17) qui, à l'état commandé, est fermée et, à l'état non raccordé, est ouverte en mettant ainsi en communication pneumatique l'un avec l'autre les points (10, 11) du circuit.
